# FASCICULE DE BREVET EUROPEEN

(11) **EP 3 587 719 B1**
(45) Date de publication et mention de la délivrance du brevet: **07.10.2020**
(21) Numéro de dépôt: 19180629.8
(22) Date de dépôt: 17.06.2019
(51) Int. Cl.: E06B 1/02, E06B 9/42, E06B 9/58

(54) **ENSEMBLE POUR L'INSTALLATION ET/OU LA RÉNOVATION D'UNE FENÊTRE**
EINHEIT ZUM EINBAU UND/ODER ZUR RENOVIERUNG EINES FENSTERS
ASSEMBLY FOR INSTALLING AND/OR RENOVATING A WINDOW

(30) Priorité: 29.06.2018 FR 1856047
(43) Date de publication de la demande: 01.01.2020
(73) Titulaire: AFL Foessel, 45200 Amilly (FR)
(72) Inventeur: POISSON, Olivier, 45230 MONTBOUY (FR)
(74) Mandataire: Gicquel, Frédéric

(56) Documents cités:
- EP-A1- 1 464 787
- DE-A1-102009 040 532
- US-B1- 9 140 051

## Description

Le domaine de l'invention est celui de la conception et de la fabrication d'ouvrants tels que les fenêtres pour bâtiments.

Plus précisément, l'invention concerne un bloc de fenêtre pour la rénovation d'un bâtiment avec isolation thermique par l'extérieur (ITE).

L'évolution des normes environnementales implique que de nombreux bâtiments doivent être rénovés pour éviter les échanges thermiques et notamment les consommations importantes de chauffage ou de climatisation.

Pour cela, une solution fortement utilisée consiste à poser une couche d'isolation thermique à l'extérieur du bâtiment.

En effet, les études tendent à démontrer que l'isolation par l'extérieur procure de meilleures performances que l'isolation par l'intérieur.

De plus, cette solution permet de conserver un volume interne au bâtiment égal au volume interne avant rénovation. Autrement dit, en isolant par l'extérieur du bâtiment, la couche isolante ne réduit pas le volume interne des pièces et les occupants du bâtiment peuvent conserver une surface utile identique tout en bénéficiant d'une consommation énergétique réduite puisque les besoins en chauffage et/ou climatisation sont moins importants.

Outre l'isolation, les ouvrants tels que les portes et fenêtres par exemple sont généralement changés. Les nouveaux ouvrants permettent également de réduire les besoins en chauffage et/ou climatisation et permettent d'offrir un nouveau « visage extérieur » au bâtiment.

Par ailleurs, à des fins de confort, les ouvrants, notamment les fenêtres, sont pourvus d'un volet roulant (et plus généralement de moyens d'obturation au moins partielle de luminosité).

Le volet roulant permet principalement d'occulter la lumière, c'est-à-dire d'empêcher la lumière extérieure de pénétrer dans le bâtiment. Une autre fonction de ces volets roulants est d'augmenter le pouvoir isolant de l'ouvrant. En effet, lorsque le volet roulant est baissé, une réserve d'air est créée entre la fenêtre et le volet roulant, cette réserve d'air permet alors de limiter la pénétration de l'air frais ou chaud depuis l'extérieur.

Le document de brevet publié sous le numéro EP2333219 décrit un ensemble pour l'installation et/ou la rénovation d'une fenêtre, dans un tunnel de fenêtre d'un mur présentant une couche d'isolation thermique par l'extérieur, l'ensemble comprenant :
- un pré-cadre destiné à être inséré dans le tunnel de fenêtre, le pré-cadre présentant une paroi supérieure et une paroi inférieure opposées l'une à l'autre ;
- un coffre incluant des moyens d'obturation au moins partielle de luminosité destinés à obturer une extrémité du pré-cadre.

Le coffre est monté à une périphérie externe du cadre, c'est-à-dire qu'il forme une bordure extérieure du cadre.

L'ensemble est formé de telle sorte qu'il peut être inséré au travers du mur et de l'isolation par l'extérieur, l'ouverture du tunnel et de l'isolation par l'extérieur étant continues.

Toutefois, un tel ensemble n'est pas sans inconvénients.

Tout d'abord, cet ensemble diminue la luminosité entrant dans le bâtiment ou, à tout le moins ne permet pas de l'augmenter.

En effet, le coffre présente une hauteur supérieure à la hauteur du châssis de la fenêtre, le châssis comprenant le dormant et l'ouvrant de la fenêtre.

Ainsi, lorsque l'ensemble est monté dans le tunnel, le coffre obstrue une partie de la hauteur du tunnel et diminue donc le passage laissé à la pénétration de la lumière.

Ensuite, lorsque les moyens d'obturation au moins partielle de luminosité ont déployés, il sont situés à proximité immédiate de la fenêtre. Ainsi, l'espace d'air isolant entre la fenêtre et les moyens d'obturation au moins partielle de luminosité est faible et le pouvoir isolant de l'ensemble est d'autant diminué. Pour résoudre cet inconvénient, on pourrait reculer la fenêtre vers l'intérieur du bâtiment or un tel déplacement n'est pas toujours possible.

Enfin, il existe un risque d'infiltration d'eau entre le mur et l'ensemble.

Lorsque le pré-cadre porte une couche d'isolation périphérique, l'infiltration d'eau (par exemple des eaux de pluie ruisselant le long du mur entre le mur et l'isolation par l'extérieur) peut atteindre l'isolation périphérique de l'ensemble et la dégrader.

L'ensemble peut alors perdre son pouvoir isolant forçant les occupants du bâtiment à augmenter leurs consommations de chauffage et/ou de climatisation.

Les documents de brevets publiés sous les numéros DE102009040532, EP1464787 et US9140051 décrivent des ensembles pour l'installation et/ou la rénovation d'une fenêtre.

L'invention a notamment pour objectif de palier les inconvénients de l'art antérieur.

Plus précisément, l'invention a pour objectif de proposer un ensemble pour l'installation et/ou la rénovation d'une fenêtre qui permette un passage de luminosité accru par rapport à l'art antérieur.

L'invention a également pour objectif de fournir un tel ensemble qui soit simple à installer.

L'invention a en outre pour objectif de fournir un tel ensemble qui offre une bonne isolation entre l'intérieur et l'extérieur du bâtiment.

Ces objectifs, ainsi que d'autres qui apparaîtront par la suite, sont atteints grâce à l'invention qui a pour objet un ensemble pour l'installation et/ou la rénovation d'une fenêtre, dans un tunnel de fenêtre d'un mur présentant une couche d'isolation thermique par l'extérieur, l'ensemble comprenant :
- un pré-cadre destiné à être inséré dans le tunnel de fenêtre, le pré-cadre présentant une paroi supérieure et une paroi inférieure opposées l'une à l'autre ;
- un coffre incluant des moyens d'obturation au moins partielle de luminosité destinés à obturer une extrémité du pré-cadre,
caractérisé en ce que, le pré-cadre comprend une ceinture périphérique dans laquelle la couche d'isolation thermique par l'extérieur est destinée à venir s'intégrer, la ceinture périphérique présentant une portion supérieure formée par une paroi frontale prolongeant la paroi supérieure sensiblement perpendiculairement, le coffre étant destiné à être monté sur la paroi frontale,
et en ce que la ceinture périphérique présente, sur au moins une paroi supérieure, un déflecteur destiné à venir en appui sur le mur pour router l'eau de pluie ruisselant sur le mur vers le coffre,
et en ce que la portion supérieure de la ceinture périphérique comprend une casquette présentant des ouvertures destinées à évacuer l'eau de ruissellement provenant du déflecteur.

Un tel ensemble permet d'assurer une bonne isolation de l'intérieur du bâtiment par rapport à l'extérieur grâce à l'intégration de la couche d'isolation par l'extérieur dans la ceinture périphérique. Aucun couloir de passage d'air n'est ainsi laissé pour que de l'air extérieur ne puisse pénétrer dans le bâtiment par le tunnel de fenêtre.

Par ailleurs, le positionnement du coffre permet d'assurer à l'ensemble un montage rapide et simple in situ, c'est-à-dire sur le lieu de rénovation, puisque l'ensemble peut être directement inséré dans le tunnel de fenêtre.

En outre, le positionnement du coffre assure une bonne luminosité puisqu'il ne nécessite pas de réduire la hauteur de la fenêtre ni l'obture, même partiellement, le passage dans le tunnel de fenêtre.

Les occupants du bâtiment peuvent donc jouir d'une bonne luminosité tout en pouvant s'en couper par la fermeture des moyens d'obturation au moins partielle de luminosité.

Egalement, l'eau ruisselant contre le mur est alors dirigée vers la casquette pour être évacuée à l'extérieur du bâtiment. Cela permet d'éviter une destruction de la couche d'isolation par l'extérieur.

Plus précisément, l'eau de ruissellement est dirigée sur le dessus du coffre de volet roulant pour être évacuée en dehors du bâtiment, par exemple en ruisselant sur le volet roulant lorsque celui-ci est fermé.

Selon un mode préféré de réalisation, le pré-cadre comprend deux parois latérales opposées l'une à l'autre, les parois latérales joignant la paroi supérieure et la paroi inférieure, le coffre comprenant deux glissières destinées à guider les moyens d'obturation au moins partielle de luminosité lors de leur ouverture et de leur fermeture, les glissières étant solidarisées chacune à une paroi latérale.

De préférence, les glissières sont positionnées à une extrémité du pré-cadre destinée à former l'extrémité extérieur du pré-cadre.

Le positionnement des glissières permet de créer une réserve d'air entre les moyens d'obturation au moins partielle de luminosité et la fenêtre, cette réserve d'air agissant comme un isolant thermique. En outre, la réserve d'air permet de positionner un objet (par exemple un pot de fleur ou une sonde de station météo, sans que celui-ci ne forme un obstacle à la fermeture des moyens d'obturation au moins partielle de luminosité.

Avantageusement, les glissières sont solidaires du coffre pour former un bloc, le bloc étant solidarisé au pré-cadre par fixation des glissières sur le pré-cadre.

La fixation du coffre est ainsi simplifiée puisque seuls les guides sont solidarisés au pré-cadre.

Cela permet des interventions de maintenance plus faciles et notamment un remplacement aisé puisque seules les glissières sont fixées au pré-cadre.

Selon un mode de réalisation particulier, la paroi supérieure, la paroi inférieure et les parois latérales présentent chacune un bord externe replié formant une gorge destinée à recevoir un profil de recouvrement recouvrant en partie la couche d'isolation thermique par l'extérieur.

La finition de la rénovation peut être faite sur mesure par l'insertion dans la gorge du pré-cadre d'un profil de recouvrement, le profil de recouvrement pouvant notamment être interchangeable à souhait, par exemple en fonction de manifestations pour décorer le bâtiment.

De préférence, la casquette prolonge la paroi frontale sensiblement parallèlement à la paroi supérieure.

La casquette permet d'une part le positionnement du coffre et, d'autre part, de faciliter le ruissellement des eaux de pluie s'infiltrant contre le mus vers l'extérieur.

Pour cela, la casquette pourra avantageusement être inclinée vers la paroi inférieure du pré-cadre.

Avantageusement, le pré-cadre porte sur sa périphérie un élément isolant destiné à être intercalé entre le pré-cadre et le tunnel de fenêtre.

Cet élément isolant permet d'améliorer l'étanchéité à l'air du bloc de fenêtre (pré-cadre, bloc de volet roulant et dormant de fenêtre). Cela est particulièrement vérifié lorsque l'élément isolant s'étend depuis la limite extérieure jusqu'à la limite intérieure du tunnel de fenêtre.

De même, l'étanchéité est encore améliorée lorsque l'élément isolant s'étend sur toute la périphérie du pré-cadre.

D'autres caractéristiques et avantages de l'invention apparaîtront plus clairement à la lecture de la description suivante d'un mode de réalisation préférentiel de l'invention, donné à titre d'exemple illustratif et non limitatif, et des dessins annexés parmi lesquels :
- la figure 1 est une vue de détail en perspective de dessous d'un ensemble selon l'invention ;
- la figure 2 est une vue schématique de détail en coupe transversale de l'ensemble selon l'invention inséré dans un tunnel de fenêtre d'un bâtiment.

Tel qu'illustré sur les figures 1 et 2, un ensemble 1 selon l'invention comprend :
- un pré-cadre 2 sur lequel est monté un dormant 3 d'un ouvrant, et
- un coffre 4 incluant des moyens d'obturation au moins partielle de luminosité, en l'occurrence un volet roulant (dont seule une lame 4a est illustrée sur la figure 1), destiné à obturer une extrémité du pré-cadre.

Cet ensemble 1 est notamment destiné à l'installation et/ou la rénovation d'une fenêtre, dans un tunnel 5 de fenêtre d'un mur 6 présentant une couche 7 d'isolation thermique par l'extérieur.

Le pré-cadre 2, qui est destiné à être inséré dans le tunnel 5 de fenêtre, présente :
- une paroi 21 supérieure ;
- une paroi inférieure opposée à la paroi 21 supérieure ;
- deux parois 22 latérales joignant la paroi 21 supérieure et la paroi inférieure.

Comme cela est illustré sur la figure 2, le pré-cadre 2 présente une ceinture 23 périphérique, située en aval de la paroi 21 supérieure dans le sens intérieur vers extérieur du bâtiment et dans laquelle l'isolation thermique par l'extérieur est destinée à venir s'intégrer.

La ceinture 23 périphérique s'étend sur toute la périphérie du pré-cadre 22 et présente :
- une portion supérieure 24 formée par une paroi 24 frontale prolongeant la paroi supérieure 21 sensiblement perpendiculairement à celle-ci, et
- une casquette 25 prolongeant la paroi 24 frontale sensiblement parallèlement à la paroi 21 supérieure.

La ceinture périphérique 23 comprend, sur au moins une paroi supérieure formée par la paroi 24 frontale, un déflecteur 231 prolongeant la paroi 24 frontale et destiné à venir en appui sur le mur 6 pour router l'eau de pluie ruisselant sur le mur 6 vers le coffre 4 de volet roulant, sans contact avec la maçonnerie et sans pont thermique, comme expliqué ci-après.

L'eau ruisselant sur le mur 6 est ainsi guidée sur la casquette 25 qui présente des ouvertures 251 destinées à évacuer l'eau de ruissellement vers l'extérieur.

En référence à la figure 1, le coffre 4 de volet roulant est monté sur la paroi 21 frontale.

Le coffre 4 de volet roulant comprend notamment :
- un caisson 41 formé de trois parois agencées en un U s'ouvrant vers la paroi inférieure ;
- un capot 42 inférieur monté mobile sur le caisson entre une position d'ouverture dans laquelle le capot 42 est écarté du caisson 41 et une position de fermeture dans laquelle le capot 42 ferme le caisson 41 et ménage avec lui une fente 43 permettant le passage du volet roulant,
- des glissières 44 solidaire du caisson et débouchant dans la fente 43 pour guider le volet roulant lors de son ouverture et de sa fermeture.

Plus particulièrement, en référence à la figure 2, le coffre 4 de volet roulant est fixé au pré-cadre 2 par l'intermédiaire des glissières 44. A cet effet, les glissières 44 présentent chacune au moins une platine 441 de fixation permettant la solidarisation des glissières, et donc du coffre 4, aux parois latérales 23 du pré-cadre 2 par exemple à l'aide de rivets 442.

Le caisson 41 et les glissières 44 forment ainsi un bloc de volet roulant qui peut être monté ou retiré simplement du pré-cadre 2, par exemple à des fins de maintenance.

Tel qu'illustré sur la figure 2, les glissières 44 sont positionnées à une extrémité du pré-cadre 2 destinée à former l'extrémité extérieur du pré-cadre 2, c'est-à-dire l'extrémité située à l'extérieur du bâtiment.

Les glissières 4 permettent de ménager entre le dormant 3, plus généralement l'ouvrant, et le volet roulant, lorsqu'il est fermé, un espace 8 libre qui définit une réserve d'air contribuant à l'isolation thermique entre l'intérieur et l'extérieur du bâtiment. Par ailleurs, cet espace 8 libre peut être utilisé pour stocker un objet, par exemple une plante, sans que ce dernier ne gêne à l'ouverture ou à la fermeture du volet roulant.

Tel qu'illustré sur la figure 2, la paroi 21 supérieure, la paroi inférieure et les parois 22 latérales présentent chacune un bord 26 externe replié formant une gorge 27 destinée à recevoir un profil 9 de recouvrement recouvrant en partie la couche 7 d'isolation thermique par l'extérieur.

Cela permet notamment d'obtenir une finition extérieure bonne qualité.

Pour offrir une étanchéité à l'air, à l'eau et à la chaleur, le pré-cadre 2 porte sur sa périphérie un élément 10 isolant destiné à être intercalé entre le pré-cadre 2 et le tunnel 5 de fenêtre.

Selon une forme de réalisation avantageuse, le caisson 41 est incliné vers l'extérieur du bâtiment. Ainsi, lorsque l'eau de ruissellement, guidée par le déflecteur 231, atteint la casquette 25, elle s'évacue par les ouvertures 251 de la casquette jusqu'à atteindre le coffre 4 de volet roulant. L'inclinaison du caisson 41 permet alors que l'eau s'évacue à l'extérieur par exemple en s'écoulant le long du volet roulant lorsqu'il est fermé.

Ainsi l'eau ne peut pas stagner sur le caisson 41 du coffre 4 de volet roulant, au risque de provoquer de la moisissure et des mauvaises odeurs.

L'ensemble 1 selon l'invention permet ainsi de bénéficier d'un volet roulant pour permettre une isolation phonique, thermique et lumineuse de l'intérieur du bâtiment par rapport à l'extérieur sans diminuer la luminosité entrante lorsque le volet roulant est ouvert.

En effet, le positionnement du coffre 4 de volet roulant en dehors du tunnel 5, dans la couche 7 d'isolation par l'extérieur, permet de ne pas restreindre la hauteur du tunnel 5 permettant le passage de lumière.

En outre, les problèmes d'infiltration d'eau sont empêchés grâce au déflecteur 231 et aux ouvertures 251 de la casquette 25, tout comme le passage d'air de l'extérieur vers l'intérieur par la présence de l'élément 10 d'isolation autour du pré-cadre et la réception de la couche 7 d'isolation par l'extérieur dans la ceinture 23 périphérique.

Bien que le texte mentionne que le coffre intègre un volet roulant, le coffre pourrait intégrer tout autre moyen d'obturation au moins partielle de luminosité tel qu'un store ou un brise soleil.

## Revendications

1. Ensemble (1) pour l'installation et/ou la rénovation d'une fenêtre, dans un tunnel (5) de fenêtre d'un mur (6) présentant une couche (7) d'isolation thermique par l'extérieur, l'ensemble comprenant :
-- un pré-cadre (2) destiné à être inséré dans le tunnel (5) de fenêtre, le pré-cadre (2) présentant une paroi (21) supérieure et une paroi inférieure opposées l'une à l'autre ;
-- un coffre (4) de volet roulant incluant des moyens d'obturation au moins partielle de luminosité destinés à obturer une extrémité du pré-cadre (2),
**caractérisé en ce que**, le pré-cadre (2) comprend une ceinture (23) périphérique dans laquelle la couche (7) d'isolation thermique par l'extérieur est destinée à venir s'intégrer, la ceinture (23) périphérique présentant une portion supérieure formée par une paroi (24) frontale prolongeant la paroi (21) supérieure sensiblement perpendiculairement, le coffre (4) étant destiné à être monté sur la paroi (24) frontale,
et **en ce que** la ceinture (23) périphérique présente, sur au moins une paroi supérieure, un déflecteur (231) destiné à venir en appui sur le mur (6) pour router l'eau de pluie ruisselant sur le mur (6) vers le coffre (4),
et **en ce que** la portion supérieure de la ceinture (23) périphérique comprend une casquette (25) présentant des ouvertures (251) destinées à évacuer l'eau de ruissellement provenant du déflecteur (231).

2. Ensemble (1) selon la revendication 1, **caractérisé en ce que** le pré-cadre (2) comprend deux parois (22) latérales opposées l'une à l'autre, les parois (22) latérales joignant la paroi (21) supérieure et la paroi inférieure, et **en ce que** le coffre (4) comprend deux glissière (44) destinées à guider les moyens d'obturation au moins partielle de luminosité lors de leur ouverture et de leur fermeture, les glissières (44) étant solidarisées chacune à une paroi (22) latérale.

3. Ensemble (1) selon la revendication précédente, **caractérisé en ce que** les glissières (44) sont positionnées à une extrémité du pré-cadre (2) destinée à former l'extrémité extérieur du pré-cadre (2).

4. Ensemble (1) selon la revendication 2 ou 3, caractérisé les glissières (44) sont solidaires du coffre (4) pour former un bloc, le bloc étant solidarisé au pré-cadre (2) par fixation des glissières (44) sur le pré-cadre (2).

5. Ensemble (1) selon l'une quelconque des revendications 2 à 4, **caractérisé en ce que** la paroi (21) supérieure, la paroi inférieure et les parois (22) latérales présentent chacune un bord (26) externe replié formant une gorge (27) destinée à recevoir un profil (9) de recouvrement recouvrant en partie la couche (7) d'isolation thermique par l'extérieur.

6. Ensemble (1) selon l'une quelconque des revendications précédentes, **caractérisé en ce que** la casquette (25) prolonge la paroi (24) frontale sensiblement parallèlement à la paroi (21) supérieure.

7. Ensemble (1) selon l'une quelconque des revendications précédentes, **caractérisé en ce que** le pré-cadre (2) porte sur sa périphérie un élément (10) isolant destiné à être intercalé entre le pré-cadre (2) et le tunnel (5) de fenêtre.

## Patentansprüche

1. Einheit (1) zum Einbau und/oder Renovierung eines Fensters in einer Fensteröffnung (5) einer Mauer (6), die eine Wärmedämmschicht (7) von außen aufweist, wobei die Einheit umfasst:
- einen Vorrahmen (2), der dazu bestimmt ist, in die Fensteröffnung (5) eingeführt zu werden, wobei der Vorrahmen (2) eine obere Wand (21) und eine untere Wand einander gegenüber aufweist;
- einen Rollladenkasten (4), der Mittel zum mindestens teilweisen Abdecken von Helligkeit beinhaltet, die dazu bestimmt sind, ein Ende des Vorrahmens (2) abzudecken,
**dadurch gekennzeichnet, dass** der Vorrahmen (2) einen umlaufenden Gürtel (23) umfasst, in dem die Wärmedämmschicht (7) von außen dazu bestimmt ist, sich einzufügen, wobei der umlaufende Gürtel (23) einen oberen Abschnitt aufweist, der durch eine Vorderwand (24) gebildet wird, die die obere Wand (21) im Wesentlichen senkrecht erweitert, wobei der Kasten (4) dazu bestimmt ist, an der Vorderwand (24) montiert zu werden,
und dadurch, dass der umlaufende Gürtel (23) auf mindestens einer oberen Wand einen Abweiser (231) aufweist, der dazu bestimmt ist, sich an der Mauer (6) anzulegen, um das Regenwasser, das an der Mauer (6) zum Kasten (4) rieselt, zu leiten,
und dadurch, dass der obere Abschnitt des umlaufenden Gürtels (23) einen Schirm (25) umfasst, der Öffnungen (251) aufweist, die dazu bestimmt sind, das Rieselwasser aus dem Abweiser (231) abzuleiten.

2. Einheit (1) nach Anspruch 1, **dadurch gekennzeichnet, dass** der Vorrahmen (2) zwei einander gegenüberliegende Seitenwände (22) umfasst, wobei sich die Seitenwände (22) an die obere Wand (21) und die untere Wand anfügen, und dadurch, dass der Kasten (4) zwei Gleitschienen (44) umfasst, die dazu bestimmt sind, die Mittel zum mindestens teilweisen Abdecken von Helligkeit bei deren Öffnen und Schließen zu führen, wobei die Gleitschienen (44) jeweils fest mit einer Seitenwand (22) verbunden sind.

3. Einheit (1) nach dem vorstehenden Anspruch, **dadurch gekennzeichnet, dass** die Gleitschienen (44) an einem Ende des Vorrahmens (2) positioniert sind, das dazu bestimmt ist, das äußere Ende des Vorrahmens (2) zu bilden.

4. Einheit (1) nach Anspruch 2 oder 3, **dadurch gekennzeichnet, dass** die Gleitschienen (44) fest mit dem Kasten (4) verbunden sind, um einen Block zu bilden, wobei der Block durch Fixieren der Gleitschienen (44) an dem Vorrahmen (2) fest mit dem Vorrahmen (2) verbunden ist.

5. Einheit (1) nach einem der Ansprüche 2 bis 4, **dadurch gekennzeichnet, dass** die obere Wand (21), die untere Wand und die Seitenwände (22) jeweils einen zurückgebogenen äußeren Rand (26) aufweisen, der eine Nut (27) bildet, die dazu bestimmt ist, ein Abdeckprofil (9) aufzunehmen, das die Wärmedämmschicht (7) von außen teilweise abdeckt.

6. Einheit (1) nach einem der vorstehenden Ansprüche, **dadurch gekennzeichnet, dass** der Schirm (25) die Vorderwand (24) im Wesentlichen parallel zur oberen Wand (21) erweitert.

7. Einheit (1) nach einem der vorstehenden Ansprüche, **dadurch gekennzeichnet, dass** der Vorrahmen (2) an seinem Umfang ein Dämmelement (10) trägt, das dazu bestimmt ist, zwischen den Vorrahmen (2) und die Fensteröffnung (5) eingeklemmt zu werden.

## Claims

1. Assembly (1) for installing and/or renovating a window, in a window reveal (5) of a wall (6) having an external heat insulation layer (7), the assembly comprising:
- a sub-frame (2) intended to be inserted into the window reveal (5), the sub-frame (2) having a top panel (21) and a bottom panel opposite one another;
- a roller shutter box (4) including means for at least partially blocking light intended to block one end of the sub-frame (2),
**characterised in that** the sub-frame (2) comprises a peripheral rail (23) in which the external heat insulation layer (7) is intended to be integrated, the peripheral rail (23) having a top portion formed by a front panel (24) in the continuation of the top panel (21) in a substantially perpendicular manner, the box (4) being intended to be mounted on the front panel (24),
and **in that** the peripheral rail (23) has, on at least one top panel, a deflector (231) intended to bear against the wall (6) to divert rain water running along the wall (6) towards the box (4),
and **in that** the top portion of the peripheral rail (23) comprises a rain guard (25) having openings (251) intended to evacuate the running water originating from the deflector (231) .

2. Assembly (1) according to claim 1, **characterised in that** the sub-frame (2) comprises two side panels (22) opposite one another, the side panels (22) joining the top panel (21) and the bottom panel, and **in that** the box (4) comprises two guide rails (44) intended to guide the means for at least partially blocking light during the opening thereof and the closing thereof, each of the guide rails (44) being rigidly connected to a side panel (22).

3. Assembly (1) according to the preceding claim, **characterised in that** the guide rails (44) are positioned at one end of the sub-frame (2) intended to form the outer end of the sub-frame (2).

4. Assembly (1) according to claim 2 or 3, **characterised in that** the guide rails (44) are rigidly connected to the box (4) to form a unit, the unit being rigidly connected to the sub-frame (2) by fastening of the guide rails (44) to the sub-frame (2).

5. Assembly (1) according to any of claims 2 to 4, **characterised in that** the top panel (21), the bottom panel and the side panels (22) each have a folded back outer edge (26) forming a groove (27) intended to receive an overlay profile (9) partially overlaying the external heat insulation layer (7).

6. Assembly (1) according to any of the preceding claims, **characterised in that** the rain guard (25) extends from the front panel (24) substantially parallel to the top panel (21) .

7. Assembly (1) according to any of the preceding claims, **characterised in that** the sub-frame (2) supports, on the periphery thereof, an insulating element (10) intended to be inserted between the sub-frame (2) and the window reveal (5) .
